# EUROPÄISCHE PATENTSCHRIFT

(11) **EP 3 378 991 B1**
(45) Veröffentlichungstag und Bekanntmachung des Hinweises auf die Patenterteilung: **09.12.2020**
(21) Anmeldenummer: 18155368.6
(22) Anmeldetag: 06.02.2018
(51) Int. Cl.: E01F 9/696

(54) **VERKEHRSZEICHENBRÜCKE**
TRAFFIC SIGN BRIDGE
PORTIQUE DE PANNEAUX DE SIGNALISATION ROUTIÈRE

(30) Priorität: 23.03.2017 AT 1222017
(43) Veröffentlichungstag der Anmeldung: 26.09.2018
(73) Patentinhaber: REBLOC GmbH, 3571 Gars am Kamp (AT)
(72) Erfinder: REDLBERGER, Mathias, 3571 Gars am Kamp (AT)
(74) Vertreter: Beer & Partner Patentanwälte KG

(56) Entgegenhaltungen:
- EP-A1- 2 711 462
- DE-U1-202013 105 742
- US-A- 3 236 481
- US-A- 4 543 905

## Beschreibung

Die Erfindung betrifft eine Verkehrszeichenbrücke mit einem horizontal angeordneten Querriegel, der über im Bereich seiner Enden angeordnete Stützen mit Fundamenten verbunden ist.

Verkehrszeichenbrücken weisen üblicherweise Stützen und Querriegel auf und werden über Straßen angeordnet, um Schilder, Verkehrsbeeinflussungsanlagen, Mautsysteme, etc. anordnen zu können. Aufgrund der frei zu haltenden Verkehrsräume sowie den knappen, gegebenen Platzverhältnissen ist es insbesondere im Mittelstreifen von Autobahnen teilweise schwierig, ein ortsfestes Fundament für die Stütze samt davor angeordnetem Rückhaltesystem vorzusehen. Dabei ist insbesondere zu berücksichtigen, dass die dynamische Querverschiebung des Fahrzeugrückhaltesystems hindernisfrei zu halten ist.

Bekannt sind starre Konstruktionen für Verkehrszeichenbrücken, bei denen der Querriegel mit den beiden Stützen fest verbunden ist, welche je nach Spannweite am Seitenstreifen und im Mittelstreifen auf ortsfesten Fundamenten errichtet werden. Sowohl am Seitenstreifen als auch insbesondere am Mittelstreifen werden zur Absicherung vor den ortsfesten Fundamenten bzw. Stützen Fahrzeugrückhaltesysteme angeordnet, wobei der Abstand so zu wählen ist, dass die dynamische Querverschiebung bei einem Fahrzeuganprall nicht in das Fundament reicht.

Aus der US 3 236 481 A ist eine Verkehrszeichenbrücke mit einem Querriegel bekannt, der relativ zueinander verschiebbare Abschnitte aufweist. Die Verschiebbarkeit der Abschnitte des Querriegels ist dazu vorgesehen, die Breite der Verkehrszeichenbrücke einmalig an die Breite der Fahrbahn anzupassen, worauf die Abschnitte des Querriegels fixiert werden. Die Fundamente der Verkehrszeichenbrücke sind unverschiebbar im Boden angeordnet.

DE 20 2013 105 742 U1 zeigt eine mobile Portalstruktur, die Aufstelleinrichtungen 3 aufweist, wobei auf den Aufstelleinrichtungen 3 Beschwerungselemente angeordnet oder anordenbar sind, um die Portalstruktur 1 gegen ein Umkippen zu sichern. Die Stützen dieser Portalstruktur sind am Querriegel verschiebbar, um die Breite der Portalstruktur an die Breite der Fahrbahn anpassen zu können.

Aus der EP 2 711 462 A ist die Anordnung einer Stütze auf einem quer verschiebbaren, als Fundament dienenden Betonleitwandelement bekannt, wobei im Verbindungsbereich zwischen Betonleitwandelement und Stütze einerseits und Stütze und Querriegel andererseits Gelenke vorgesehen sind. Diese Konstruktion ermöglicht in einem gewissen Ausmaß eine Querverschiebung des Fundamentes bei einem Fahrzeuganprall unter Einhaltung der statischen Anforderungen betreffend die Tragfähigkeit der Verkehrszeichenbrücke.

Der Erfindung liegt die Aufgabe zugrunde, eine Verkehrszeichenbrücke zur Verfügung zu stellen, welche sehr stabil ausgeführt werden kann und dennoch eine Querverschiebung einer Stütze in einem ausreichend großen Ausmaß ermöglicht.

Gelöst wird diese Aufgabe mit einer Verkehrszeichenbrücke mit den Merkmalen des Anspruchs 1.

Erfindungsgemäß wird die Verschiebbarkeit einer Stütze dadurch gewährleistet, dass der Querriegel, insbesondere teleskopartig, verkürzt bzw. verlängert werden kann.

Die Vorteile dieser Konstruktion bestehen in einem einfachen statischen System, welches eine stabile Verbindung zwischen einem verschiebbaren Betonfundament und einer Stütze einerseits sowie der Stütze und dem Querriegel andererseits, sowie in weiterer Folge zwischen dem Querriegel und der Stütze auf der anderen Seite des Querriegels ermöglicht.

Durch eine entsprechende Überlappungslänge, insbesondere in Form einer Teleskopkonstruktion, bevorzugt von ineinander gesteckten Hohlträgern, kann problemlos ein ausreichend großer Verschiebeweg unter Einhaltung der statischen Anforderungen sichergestellt werden.

In einer bevorzugten, demgemäß nicht zwingenden, Ausführungsform der Erfindung ist eine Mittelstellung der Teleskopkonstruktion so gewählt, dass das Betonfundament in beide Richtungen verschoben werden kann, wobei in einem Fall die Teleskopkonstruktion auseinander gezogen und im anderen Fall ineinander geschoben wird.

Bei Bedarf kann die Verschiebbarkeit der Abschnitte relativ zueinander in wenigstens eine Richtung durch einen Anschlag begrenzt sein. Derartige Anschläge müssen aber nicht vorgesehen sein, wenn die Überlappungslänge so gewählt wird, dass ein zu weites Auseinanderziehen der Abschnitte aufgrund der örtlichen Gegebenheiten nicht zu erwarten ist.

Es versteht sich, dass die Verschiebbarkeit der Abschnitte relativ zueinander nicht zwingend in Form von teleskopartig ineinander geführten Profilen, insbesondere Hohlprofilen, gewährleistet werden muss, sondern dass auch andere Anordnungen mit beispielsweise nebeneinander angeordneten Profilen bzw. Abschnitten mit entsprechenden Führungen möglich sind.

Zur Reduktion auftretender Reibungskräfte bei der Relativverschiebung der Abschnitte können Gleit- oder Wälzlager verwendet werden. Auch eine Kombination von Gleitlagern und Wälzlagern ist möglich.

Erfindungsgemäß ist die Stütze auf einem quer verschiebbaren Fundament in Form eines verschiebbar angeordneten Leitwandelementes angeordnet, das bevorzugt aus Beton hergestellt ist.

Bei der Erfindung ist es möglich, dass wenigstens eine Stütze eine einstielige Stütze ist. Andere Formen von Stützen, insbesondere A-förmige Stützen, sind aber ebenfalls möglich.

Um einen weiteren Freiheitsgrad zu schaffen, ist bei der Erfindung bevorzugt, wenn wenigstens eine Stütze über ein Drehgelenk mit dem Querriegel verbunden ist.

Dabei ist es vorteilhaft, wenn auch nicht zwingend, wenn wenigstens eine Stütze ein Drehgelenk mit einer in Längsrichtung der Stütze ausgerichteten Drehachse aufweist.

Weitere Merkmale und Vorteile der Erfindung ergeben sich aus der nachfolgenden Beschreibung bevorzugter, den Schutzbereich nicht beschränkender, Ausführungsbeispiele der Erfindung unter Bezugnahme auf die angeschlossenen Zeichnungen. Es zeigt:
- Fig. 1: eine Ansicht einer erfindungsgemäßen Ausführungsform einer Verkehrszeichenbrücke,
- Fig. 2: eine Seitenansicht der Verkehrszeichenbrücke in einer ersten Ausführungsform,
- Fig. 3: eine Seitenansicht der Verkehrszeichenbrücke einer zweiten Ausführungsform,
- Fig. 4: eine Seitenansicht der Verkehrszeichenbrücke in einer dritten Ausführungsform,
- Fig. 5: einen Schnitt durch eine bevorzugte Ausführungsform des Querriegels,
- Fig. 6: einen Schnitt durch eine weitere bevorzugte Ausführungsform des Querriegels, und
- Fig. 7: eine Draufsicht auf die Verkehrszeichenbrücke von Fig. 1.

In Fig. 1 und 2 ist eine Ansicht einer erfindungsgemäßen Ausführungsform einer Verkehrszeichenbrücke 1 dargestellt, welche sich quer über eine Fahrbahn 2 erstreckt. Die Verkehrszeichenbrücke 1 besteht im Wesentlichen aus einem Querriegel 3, einer an einem Ende des Querriegels 3 montierten ersten Stütze 4 und einer am anderen Ende des Querriegels 3 montierten zweiten Stütze 5a.

Die erste Stütze 4 ist starr an einem ortsfesten Fundament 6 montiert, zum Beispiel angeschraubt, das beispielsweise an einem Straßenrand oder einem Seitenstreifen einer Autobahn angeordnet ist. Die Verbindung zwischen dem oberen Ende der Stütze 4 und dem Querriegel 3 kann ebenfalls starr sein, wobei hier aber auch ein Drehgelenk mit beispielsweise einer vertikalen Drehachse vorgesehen sein kann. Die erste Stütze 4 kann beispielsweise, wie in Fig. 1, 2 und 7 dargestellt, als einstielige oder als A-förmige Stütze ausgeführt sein.

Die zweite Stütze kann ebenfalls eine einstielige Stütze 5a sein, wie in Fig. 1, 2 und 7 dargestellt ist, oder eine A-förmige Stütze 5b, wie in Fig. 3 und 4 zu sehen ist.

Die zweite Stütze 5a, 5b ist auf einem verschiebbaren Fundament in Form eines Leitwandelementes 7 montiert, das bevorzugt aber nicht zwingend aus Beton hergestellt ist. Derartige Anordnungen kommen häufig auf Mittelstreifen von Autobahnen zum Einsatz. Geeignete Leitwandelemente 7, welche über Kupplungen mit benachbarten Leitwandelementen verbunden werden können, sind aus dem Stand der Technik, beispielsweise der EP 2 347 053 A, hinlänglich bekannt und werden deshalb hier nicht näher beschrieben.

In Fig. 1 und 7 ist zu sehen, dass das Leitwandelement 7 mit der Stütze 5a am Boden entlang des Doppelpfeils 8 in die mit strichlierten Linien dargestellten Positionen verschiebbar ist, wenn ein Fahrzeug in die eine oder andere Richtung am Leitwandelemente 7 anprallt. Damit kann das Leitwandelement 7 bei einem Anprall eines Fahrzeuges nach beiden Seiten ausweichen und so kinetische Energie des Anpralls des Fahrzeuges aufnehmen. Im Rahmen der Erfindung ist es allerdings auch möglich, dass das Leitwandelement 7 nur in die eine oder in die andere Richtung verschiebbar ist.

Damit das Leitwandelement 7 mit der Stütze 5a in die in Fig. 1 und Fig. 7 dargestellten Positionen ausweichen kann, ohne die Stütze 8 und/oder den Querriegel 3 zu beschädigen bzw. die statische Tragfähigkeit der Verkehrszeichenbrücke 1 zu gefährden, besteht der Querriegel 3 in der in den Fig. 1, 2 und 5 dargestellten Ausführungsform aus zwei Abschnitten 9 und 10, wobei der Abschnitt 10 teleskopisch im Abschnitt 9 aufgenommen und verschiebbar ist.

Eine mögliche Querschnittsform der Abschnitte 9 und 10 des Querriegels 3 ist in Fig. 5 im Detail dargestellt. In dieser Ausführungsform sind beide Abschnitte 9, 10 quadratische Hohlprofile, wobei der innere Abschnitt 10 mit einem Spalt 11 innerhalb des äußeren Abschnitts 9 aufgenommen ist. Im Bereich dieses Spalts 11 sind Lager 12 angeordnet, die beispielsweise Gleitlager aus Kunststoff oder Wälzlager sein können und die Reibung zwischen den beiden Abschnitten 9 und 10 minimieren. Es ist möglich, die Verschiebung der Abschnitte 9, 10 in eine oder beide Richtungen zu begrenzen, wobei beispielsweise am äußeren Abschnitt 9 und/oder inneren Abschnitt 10 ein in den Zeichnungen nicht dargestellter Anschlag angebracht sein kann, der die Verschiebung des inneren Abschnitts 10 im äußeren Abschnitt 9 in eine oder beide Richtungen beschränkt.

In Fig. 6 ist eine alternative Ausführungsform dargestellt, bei der die relativ zueinander verschiebbaren Abschnitte einerseits ein Hohlprofil 9 und andererseits einen im Wesentlichen I-förmigen Profilträger bzw. Schlitten 17 aufweisen, der am bzw. im Hohlprofil 9 über Lager 12 verschiebbar ist. Das Hohlprofil 9 weist dabei im Bereich der Stütze 5a, an welcher der Schlitten 17 montiert ist, an der Unterseite einen Schlitz 18 auf, der etwa so lang, gegebenenfalls etwas länger, ist, als die Verschiebbarkeit der Stütze 5a mit dem Schlitten 12 gewährleistet sein muss, um die Verschiebbarkeit des Leitwandelement 7 im nötigen bzw. gewünschten Ausmaß zu gewährleisten. Der Schlitten 17 weist in der in Fig. 6 dargestellten Ausführungsform einen Steg 19 auf, der durch den Schlitz 18 geführt ist. Ein oberer Flansch 20 des Schlittens ist über seitliche Lager 12, vorzugsweise Gleitlager, die beispielsweise aus Kunststoff hergestellt sein können, an den Seitenwänden des Hohlprofils 9 geführt. Ein unterer Flansch 21 ist über weitere Lager 12, insbesondere Gleitlager, die zwischen dem unteren Flansch 21 und der unteren Wand des Hohlprofils 9 angeordnet sind, in vertikaler Richtung abgestützt. Zwischen dem oberen Flansch 20 unter der unteren Wand des Hohlprofils 9 können bei Bedarf weitere Lager angeordnet sein. Der Schlitten 17 ist vorzugsweise nur in jenem Bereich angeordnet, in dem die Stütze 5a am Hohlprofil 9 des Querriegels 3 verbunden ist und muss nur so lange sein, wie eine ausreichend stabile und klemmfreie Führung der Stütze 5a über den Schlitten 17 am Hohlprofils 9 erfordert.

Selbstverständlich sind im Rahmen der Erfindung auch andere Profilformen bzw. Führungen möglich. Wesentlich ist, dass der Querriegel 3 zwei Abschnitte aufweist, die in Längsrichtung des Querriegels 3 relativ zueinander verschiebbar sind, sodass der Abstand der beiden Stützen 4 und 5a, 5b, bzw. jener Abschnitte, mit denen die Stützen 4 und 5a, 5b am Querriegel 3 montiert sind, veränderbar ist, wenn das Leitwandelement 7 in die eine oder andere Richtung des Doppelpfeils 8 verschoben wird.

Da es nicht unrealistisch ist, dass das Leitwandelement 7 bei einem Anprall zusätzlich zu einer Verschiebung auch verdreht wird, kann erfindungsgemäß im oberen, unteren oder mittleren Bereich der Stütze 5a, 5b selbst oder am Übergang von der Stütze 5a, 5b in den Querriegel 3 ein Drehgelenk 14a oder 14b angebracht sein. Wenn die Stütze eine einstielige Stütze 5a ist, wie in Fig. 2 dargestellt, weist das Drehgelenk bevorzugt eine Drehachse auf, welche in Längsrichtung der Stütze 5a ausgerichtet ist.

Wenn es sich bei der Stütze um eine A-förmige Stütze 5b handelt, wie sie in Fig. 3 und 4 dargestellt ist, ist es von Vorteil, wenn das Drehgelenk 14 im oder über dem Verbindungsbereich 15 der beiden Streben 16 angeordnet ist und eine vertikale Drehachse aufweist.

Die Füße der Stützen 5a und 5b sind, wie aus den Zeichnungen ersichtlich, bevorzugt fest mit den Leitwandelementen 7 verschraubt, womit eine sehr stabile Verbindung zwischen dem Leitwandelement 7 und der Stütze 5a, 5b hergestellt werden kann. Im Rahmen der Erfindung ist aber nicht ausgeschlossen, dass die Verbindung anders und insbesondere gelenkig ausgeführt ist.

Wenn die Stütze als A-förmige Stütze 5b ausgeführt ist, bietet sich die Möglichkeit, entweder beide Streben 16 auf einem gemeinsamen Leitwandelement 7 zu montieren, wie in Fig. 4 dargestellt ist, oder jeweils eine Strebe 16 auf einem eigenen Leitwandelement 7 zu montieren, wie in Fig. 3 dargestellt ist, wobei die beiden Leitwandelemente 7 bevorzugt gelenkig miteinander verbunden sind.

## Patentansprüche

1. Verkehrszeichenbrücke mit einem im Wesentlichen horizontal angeordneten Querriegel (3), der über im Bereich seiner Enden angeordnete Stützen (5a, 5b) mit Fundamenten (7) verbunden ist, wobei ein als Leitwandelement, insbesondere aus Beton, ausgeführtes Fundament (7) auf einem Boden quer verschiebbar ist, und wobei ein Fuß einer Stütze (5a, 5b) auf dem Leitwandelement (7) montiert ist, **dadurch gekennzeichnet, dass** der Querriegel (3) wenigstens zwei in Längsrichtung des Querriegels (3) relativ zueinander verschiebbare Abschnitte (9, 10, 17) aufweist und dass die Abschnitte (9, 10, 17) des Querriegels (3) bei einem Anprall eines Fahrzeuges an das Leitwandelement (7) und einer Verschiebung des Leitwandelementes (7) auf dem Boden verschiebbar sind.

2. Verkehrszeichenbrücke nach Anspruch 1, **dadurch gekennzeichnet, dass** ein Abschnitt (10) teleskopartig in einem anderen Abschnitt (9) geführt ist.

3. Verkehrszeichenbrücke nach Anspruch 1 oder 2, **dadurch gekennzeichnet, dass** beide Abschnitte (9, 10) Hohlträger sind.

4. Verkehrszeichenbrücke nach einem der Ansprüche 1 bis 3, **dadurch gekennzeichnet, dass** ein Abschnitt (17) einen Schlitten aufweist, an dem eine Stütze (5a) montiert ist, und der am anderen Abschnitt (9) verschiebbar gelagert ist.

5. Verkehrszeichenbrücke nach Anspruch 4, **dadurch gekennzeichnet, dass** der Schlitten durch einen Schlitz (18) im anderen Abschnitt (9) verschiebbar geführt ist.

6. Verkehrszeichenbrücke nach einem der Ansprüche 1 bis 4, **dadurch gekennzeichnet, dass** die beiden Abschnitte (9, 10, 17) über Gleitlager und/oder Wälzlager (12) relativ zueinander verschiebbar sind.

7. Verkehrszeichenbrücke nach einem der Ansprüche 1 bis 5, **dadurch gekennzeichnet, dass** wenigstens eine Stütze eine einstielige Stütze (5a) und/oder dass wenigstens eine Stütze eine A-förmige Stütze (5b) ist.

8. Verkehrszeichenbrücke nach einem der Ansprüche 1 bis 7, **dadurch gekennzeichnet, dass** wenigstens eine Stütze (5a, 5b) über ein Drehgelenk (14) mit dem Querriegel (3) verbunden ist.

9. Verkehrszeichenbrücke nach einem der Ansprüche 1 bis 8, **dadurch gekennzeichnet, dass** wenigstens eine Stütze (5a) ein Drehgelenk (14a, 14b) mit einer in Längsrichtung der Stütze (5a) ausgerichteten Drehachse aufweist.

## Claims

1. Traffic sign bridge with an essentially horizontally arranged crossbeam (3) which via supports (5a, 5b) arranged in the area of its ends is connected to foundations (7), wherein a foundation (7) designed as a guide wall element, more particularly made of concrete, is laterally displaceable on a ground and wherein a foot of the support (5a, 5b) is mounted on the guide wall element (7), **characterised in that** the crossbeam (3) comprises at least two sections (9, 10, 17) which are displaceable relative to each other in the longitudinal direction of the crossbeam (3), and **in that** the sections (9, 10, 17) of the crossbeam (3) are displaceable in the event of a vehicle hitting the guide wall element (7) and displacing the guide wall element (7) on the ground.

2. Traffic sign bridge according to claim 1, **characterised in that** one section (10) is guided in a telescopic manner in another section (9).

3. Traffic sign bridge according to claim 1 of 2, **characterised in that** both sections (9, 10) are hollow beams.

4. Traffic sign bridge according to any one of claims 1 to 3, **characterised in that** one section (17) comprises a sled on which a support (5a) is mounted, and which is borne on the other section (9) is a displaceable manner.

5. Traffic sign bridge according to claim 4, **characterised in that** the sled is guided in a displaceable manner by a slot (18) in the other section (9).

6. Traffic sign bridge according to any one of claims 1 to 4, **characterised in that** the two sections (9, 10, 17) are displaceable relative to each other by means of sliding bearing and/or roller bearings (12).

7. Traffic sign bridge according to any one of claims 1 to 5, **characterised in that** at least one support is a single-stem support (5a) and/or **in that** at least one support is an A-shaped support (5b).

8. Traffic sign bridge according to any one of claims 1 to 7, **characterised in that** at least one support (5a, 5b) is connected to the crossbeam (3) by means of a swivel joint (14) .

9. Traffic sign bridge according to any one of claims 1 to 8, **characterised in that** at least one support (5a) comprises a swivel joint (14a, 14b) with an axis of rotation aligned in the longitudinal direction of the support (5a).

## Revendications

1. Portique de panneaux de signalisation routière comprenant une barre transversale (3) disposée essentiellement horizontalement, laquelle est reliée à des fondations (7) par le biais de supports (5a, 5b) disposés dans la région de ses extrémité, dans lequel une fondation (7) conçue comme un élément de paroi de guidage, en particulier en béton, est déplaçable transversalement sur un sol, et dans lequel un pied d'un support (5a, 5b) est monté sur l'élément de paroi de guidage (7), **caractérisé en ce que** la barre transversale (3) présente au moins deux sections (9, 10, 17) déplaçables les unes par rapport aux autres dans la direction longitudinale de la barre transversale (3), et **en ce que** les sections (9, 10, 17) de la barre transversale (3) sont déplaçables lors d'une entrée en collision d'un véhicule avec l'élément de paroi de guidage (7) et d'un décalage de l'élément de paroi de guidage (7) sur le sol.

2. Portique de panneaux de signalisation routière selon la revendication 1, **caractérisé en ce qu'**une section (10) est guidée de façon télescopique dans une autre section (9).

3. Portique de panneaux de signalisation routière selon la revendication 1 ou 2, **caractérisé en ce que** les deux sections (9, 10) sont des poutres creuses.

4. Portique de panneaux de signalisation routière selon l'une des revendications 1 à 3, **caractérisé en ce qu'**une section (17) présente un chariot sur lequel est monté un support (5a) et lequel est placé de façon coulissante sur l'autre section (9).

5. Portique de panneaux de signalisation routière selon la revendication 4, **caractérisé en ce que** le chariot est guidé de façon coulissante à travers une fente (18) dans l'autre section (9).

6. Portique de panneaux de signalisation routière selon l'une des revendications 1 à 4, **caractérisé en ce que** les deux sections (9, 10, 17) peuvent coulisser les unes par rapport aux autres par le biais de paliers lisses et/ou de paliers à rouleaux (12).

7. Portique de panneaux de signalisation routière selon l'une des revendications 1 à 5, **caractérisé en ce qu'**au moins un support est un support à un pied (5a) et/ou **en ce qu'**au moins un support est un support en forme de A (5b).

8. Portique de panneaux de signalisation routière selon l'une des revendications 1 à 7, **caractérisé en ce qu'**au moins un support (5a, 5b) est relié à la barre transversale (3) par le biais d'un joint à rotule (14).

9. Portique de panneaux de signalisation routière selon l'une des revendications 1 à 8, **caractérisé en ce qu'**au moins un support (5a) présente un joint rotatif (14a, 14b) avec un axe de rotation tourné dans la direction longitudinale du support (5a).
